# FASCICULE DE BREVET EUROPEEN

(11) **EP 3 513 843 B1**
(45) Date de publication et mention de la délivrance du brevet: **03.03.2021**
(21) Numéro de dépôt: 19152391.9
(22) Date de dépôt: 17.01.2019
(51) Int. Cl.: A63B 69/12

(54) **DISPOSITIF DE JEU AQUATIQUE**
WASSERSPIELVORRICHTUNG
WATER GAME DEVICE

(30) Priorité: 22.01.2018 FR 1850491
(43) Date de publication de la demande: 24.07.2019
(73) Titulaire: Decathlon, 59650 Villeneuve d'Ascq (FR)
(72) Inventeur: CAI, Julie, 59650 Villeneuve d'Ascq (FR); RIGOLOT, Benoit, 59650 Villeneuve d'Ascq (FR)
(74) Mandataire: Sayettat, Julien Christian

(56) Documents cités:
- WO-A1-2016/090484
- WO-A1-2017/156581
- US-A1- 2008 156 958
- US-A1- 2014 359 933

## Description

L'invention concerne un dispositif de jeu aquatique comprenant au moins un organe présentant une poignée supérieure destinée à sa préhension manuelle et un socle sur lequel ladite poignée s'étend.

Elle s'applique en particulier à un dispositif de jeu qui est destiné à être immergé dans le bassin d'une piscine, notamment dans le cadre d'exercices d'adaptation au milieu aquatique ou d'un apprentissage de la natation.

Pour ce faire, le socle est équipé d'au moins une ventouse destinée à l'accrochage de l'organe sur une paroi immergée du bassin, la poignée permettant à l'utilisateur de se maintenir immergé, notamment au fond du bassin, et ainsi évoluer quelques secondes sous l'eau tout en retenant sa respiration. On connaît, par exemple du document US-5 613 457, une poignée de préhension qui peut être attachée à la paroi d'un bassin de piscine, ladite poignée comprenant un manche en plastique sous lequel est monté un jeu de ventouses élastomères d'adhésion à ladite paroi.

En particulier, ce document prévoit d'attacher une pluralité de ventouses sous la poignée, ce qui ne donne pas entièrement satisfaction tant relativement à la faciliter d'assemblage qu'à la fiabilité de la tenue des ventouses sous la poignée. En effet, pour pouvoir s'accrocher par succion sur la paroi immergée, les ventouses sont réalisées dans un matériau souple qui ne peut pas être fixé facilement de façon fiable sous la poignée qui est rigide pour pouvoir assurer sa fonction.

Un dispositif ayant des ventouses montées sur un support et une poignée et comprenant deux coques séparées qui, une fois assemblées, fournissent un siège pour le support de la ventouse, est défini dans WO2017/156581. Le support de la ventouse est ajouté au siège après l'assemblage des deux coques séparées.

L'invention vise à perfectionner l'art antérieur en proposant notamment un dispositif de jeu aquatique qui peut être assemblé de façon simple tout en garantissant la cohésion mécanique entre la poignée et les ventouses, notamment en relation avec le maintien en immersion de l'utilisateur.

A cet effet, l'invention propose un dispositif de jeu aquatique comprenant au moins un organe présentant une poignée supérieure destinée à sa préhension manuelle et un socle sur lequel ladite poignée s'étend, ledit socle étant équipé d'au moins une ventouse destinée à l'accrochage dudit organe sur une paroi immergée du bassin d'une piscine, l'organe étant formé par assemblage de deux coques dont au moins une présente au moins une portion de socle, lesdites coques étant agencées pour que leur assemblage assure la fixation au socle d'au moins un support portant au moins une ventouse.

D'autres particularités et avantages de l'invention apparaîtront dans la description qui suit, faite en référence aux figures annexées, dans lesquelles :
- la figure 1 représente en perspective un module d'un dispositif de jeu aquatique selon un mode de réalisation de l'invention ;
- la figure 2 est une représentation en perspective vue du côté interne d'une coque de l'organe de la figure 1, sur laquelle les deux supports de ventouses sont montés ;
- la figure 3 est une représentation éclatée vue de dessous de l'organe de la figure 1.

En relation avec ces figures, on décrit ci-dessous un dispositif de jeu aquatique, qui est notamment destiné à être immergé dans le bassin d'une piscine, notamment dans le cadre d'exercices d'adaptation au milieu aquatique ou d'un apprentissage de la natation.

Le dispositif de jeu aquatique comprend au moins un organe 1 présentant une poignée supérieure 2 destinée à sa préhension manuelle et au moins un socle 3 sur lequel ladite poignée s'étend. En particulier, un dispositif peut comprendre deux organes 1 utilisable chacun avec une main d'un utilisateur.

L'organe 1 permet à l'utilisateur de se maintenir immergé, notamment au fond du bassin de la piscine, et ainsi évoluer quelques secondes sous l'eau tout en retenant sa respiration. Pour ce faire, le socle 3 est équipé d'au moins une ventouse 4 destinée à l'accrochage de l'organe 1 sur une paroi immergée du bassin d'une piscine. Ainsi, après accrochage de l'organe 1, l'utilisateur peut utiliser la poignée 2 pour ne pas remonter rapidement à la surface du fait de l'air contenu dans ses poumons.

Dans le mode de réalisation représenté, l'organe 1 présente une géométrie en C dont la partie centrale forme une poignée 2 qui relie une partie de socle - respectivement gauche 3a et droite 3b - formée à chacune de ses extrémités. En variante non représentée, l'organe 1 peut comprendre un socle 3 continu, par exemple en présentant une géométrie en C dont les branches forment respectivement ledit socle et la poignée 2.

L'organe 1 présente un support 5 portant au moins une ventouse 4, notamment en réalisant ledit support d'une seule pièce avec ladite ventouse. En particulier, le support 5 présente une plaque 5a sous laquelle est formée au moins une ventouse 4.

De façon avantageuse, au moins la ventouse 4 est réalisée dans un matériau souple, par exemple en silicone, en élastomère thermoplastique ou en polychlorure de vinyle. Selon une réalisation, la plaque 5a et les ventouses 4 sont obtenues par injection de silicone liquide ou par compression de silicone gomme.

En relation avec les figures, plusieurs supports 5 sont fixés au socle 3, chaque partie de socle 3a, 3b étant équipée d'un support 5 portant plusieurs ventouses 4, notamment trois ventouses 4. Ainsi, même en cas de non planéité locale de la paroi immergée, par exemple du fait d'une paroi carrelée, au moins une ventouse 4 peut venir s'accrocher sur ladite paroi. En variante, un support 5 peut être formé par la base d'une seule ventouse 4.

L'organe 1 est formé par assemblage de deux coques 1a, 1b dont au moins une présente au moins une portion 6 de socle 3, lesdites coques étant agencées pour que leur assemblage assure la fixation au socle 3 d'au moins un support 5 portant au moins une ventouse 4. Ainsi, l'assemblage de l'organe 1 est simplifié, notamment en ce que la fixation du support 5 ne nécessite pas de manipulation autre que celle nécessaire à l'assemblage des coques 1a, 1b.

De façon préférentielle relativement à la fonction de retenue de l'utilisateur sous l'eau, chaque coque 1a, 1b est réalisée en une seule pièce à base d'un matériau rigide, notamment à base d'un polymère thermoplastique tel qu'un polypropylène ou un polystyrène choc (ABS). Ainsi, la rigidité des coques 1a, 1b est mise à profit pour fiabiliser la fixation du support 5, notamment sans moyen supplémentaire tel qu'un collage.

Dans le mode de réalisation représenté, les deux coques 1a, 1b présentent chacune une portion 6 de socle 3 et une portion 7 de poignée 2. En variante, la poignée 2 peut être formée sur une coque 1a, 1b ou être rapportée sur l'assemblage des deux coques 1a, 1b. Selon une autre variante, une coque 1a, 1b est dépourvue de portion 7 de poignée 2 et de portion 6 de socle 3, étant assemblée mécaniquement à la portion 6 de socle 3 de l'autre coque 1b, 1a pour assurer la fixation du support 5 au socle 3 ainsi formé.

Les deux coques 1a, 1b représentées sont essentiellement symétriques par rapport à un point placé dans un plan médian de l'organe 1. En particulier, chaque coque 1a, 1b forme la moitié d'un organe 1, notamment en comprenant une portion 7 de poignée 2 et une portion 6 de socle 3 formant respectivement une moitié de poignée 2 et une moitié de socle 3.

En relation avec les figures, chacune des portions 7 de poignée 2 présente une géométrie en arche possédant un surface latérale externe 8 de préhension et une surface latérale interne 9 qui est agencée pour être assemblée de façon jointive contre la surface latérale interne 9 de l'autre portion 7 de poignée 2. En particulier, la portion 7 de poignée 2 présente une section courbe sur laquelle s'étendent respectivement une surface latérale externe 8 convexe et une surface latérale interne 9 concave.

Les portions 7 de poignée 2 comprennent des moyens respectivement mâles et femelles d'assemblage mécanique. En particulier, une surface latérale interne 9 est équipée d'un pion destiné à venir dans un logement 10 de l'autre surface latérale interne 9, l'assemblage ainsi réalisé pouvant être fiabilisé par soudure périphérique de la jointure desdites surfaces latérales internes.

De même, les portions 6 de socle 3 représentées comprennent des moyens respectivement mâles et femelles d'assemblage mécanique, sous la forme d'un jeu pion - logement 10 formé sur la surface latérale interne de chacune des parties gauche et droite des portions 6 de socle 3.

En relation avec la figure 3, chacune des portions 6 de socle 3 présente une structure inférieure 11 qui est agencée pour former, par assemblage avec la structure inférieure 11 de l'autre portion 6 de socle 3, une paroi de base du socle 3. Ainsi, le support 5 peut être fixé au socle 3 par coopération géométrique des structures inférieures 11 des portions 6 de socle 3, notamment en prévoyant que les structures inférieures 11 présentent une géométrie complémentaire permettant leur encastrement l'une dans l'autre.

La structure inférieure 11 d'une portion 6 de socle 3 présente une languette 12, la structure inférieure 11 de l'autre portion 6 de socle 3 présentant un logement 13 dans lequel ladite languette assemblée est disposée, l'assemblage de la languette 12 dans son logement 13 assurant la fixation du support 5.

Sur la figure 3, la partie gauche d'une portion 6 de socle 3 est complémentaire à la partie droite de ladite portion de socle, c'est-à-dire présentant respectivement une languette 12 et un logement 13.

En outre, les structures inférieures 11 des portions 6 de socle 3 comprennent des moyens de verrouillage de leur assemblage, notamment sous la forme de nervures latérales 14, permettant de stabiliser la languette 12 dans son logement 13 et donc la fixation du support 5 à leur interface.

De façon avantageuse, au moins une portion 6 de socle 3 présente au moins un évidement qui, par assemblage des coques 1a, 1b, forme une empreinte dans laquelle une saillie du support 5 est retenue par le socle 3.

En relation avec la figure 3, les languettes 12 et les logements 13 présentent des évidements 15 hémicylindriques formant une empreinte dans laquelle est serrée une saillie formée à la jonction entre la ventouse 4 et la plaque 5a du support 5. En particulier, la plaque 5 est équipée d'une ventouse centrale 4a retenue entre la languette 12 et son logement 13, et de deux ventouses latérales 4b retenues dans respectivement une empreinte formée par des évidements 15 hémicylindriques bordant ladite languette et ledit logement.

Le mode de réalisation représenté propose, éventuellement de façon indépendante des saillies formées à la base des ventouses 4, un support 5 dont la plaque 5a est pourvue de nervures 16 destinées à être retenues dans une empreinte du socle 3. Pour ce faire, chaque portion 6 de socle 3 présente un évidement latéral 17, la nervure 16 étant formée sur le bord extérieur de la plaque 5a pour être serrée dans l'empreinte formée par assemblage desdits évidements.

## Revendications

1. Dispositif de jeu aquatique comprenant au moins un organe (1) présentant une poignée supérieure (2) destinée à sa préhension manuelle et un socle (3) sur lequel ladite poignée s'étend, ledit socle étant équipé d'au moins une ventouse (4) destinée à l'accrochage dudit organe sur une paroi immergée du bassin d'une piscine, ledit dispositif étant **caractérisé en ce que** l'organe (1) est formé par assemblage de deux coques (1a, 1b) dont au moins une présente au moins une portion (6) de socle (3), lesdites coques étant agencées pour que la fixation au socle (3) d'au moins un support (5) portant au moins une ventouse (4) est assurée lors de l'assemblage.

2. Dispositif de jeu aquatique selon la revendication 1, **caractérisé en ce que** les deux coques (1a, 1b) présentent chacune une portion (6) de socle (3).

3. Dispositif de jeu aquatique selon la revendication 1 ou 2, **caractérisé en ce que** les deux coques (1a, 1b) présentent chacune une portion (7) de poignée (2).

4. Dispositif de jeu aquatique selon la revendication 3, **caractérisé en ce que** les portions (7) de poignée (2) comprennent des moyens respectivement mâles et femelles d'assemblage mécanique.

5. Dispositif de jeu aquatique selon l'une des revendications 3 ou 4, **caractérisé en ce que** chacune des portions (7) de poignée (2) présente une géométrie en arche possédant un surface latérale externe (8) de préhension et une surface latérale interne (9) qui est agencée pour être assemblée de façon jointive contre la surface latérale interne (9) de l'autre portion (7) de poignée (2).

6. Dispositif de jeu aquatique selon l'une quelconque des revendications 2 à 5, **caractérisé en ce que** les portions (6) de socle (3) comprennent des moyens respectivement mâles et femelles d'assemblage mécanique.

7. Dispositif de jeu aquatique selon l'une quelconque des revendications 2 à 6, **caractérisé en ce que** chacune des portions (6) de socle (3) présente une structure inférieure (11) qui est agencée pour former, par assemblage avec la structure inférieure (11) de l'autre portion (6) de socle (3), une paroi de base du socle (3).

8. Dispositif de jeu aquatique selon la revendication 7, **caractérisé en ce que** les structures inférieures (11) présentent une géométrie complémentaire permettant leur encastrement l'une dans l'autre.

9. Dispositif de jeu aquatique selon l'une des revendications 7 ou 8, **caractérisé en ce que** le support (5) est fixé au socle (3) par coopération géométrique des structures inférieures (11) des portions (6) de socle (3).

10. Dispositif de jeu aquatique selon l'une quelconque des revendications 7 à 9, **caractérisé en ce que** la structure inférieure (11) d'une portion (6) de socle (3) présente une languette (12), la structure inférieure (11) de l'autre portion (6) de socle (3) présentant un logement (13) dans lequel ladite languette assemblée est disposée.

11. Dispositif de jeu aquatique selon l'une quelconque des revendications 7 à 10, **caractérisé en ce que** les structures inférieures (11) des portions (6) de socle (3) comprennent des moyens de verrouillage de leur assemblage.

12. Dispositif de jeu aquatique selon l'une quelconque des revendications 1 à 11, **caractérisé en ce qu'**au moins une portion (6) de socle (3) présente au moins un évidement (15, 17) qui, par assemblage des coques (1a, 1b), forme une empreinte dans laquelle une saillie du support (5) est retenue par le socle (3).

13. Dispositif de jeu aquatique selon la revendication 12, **caractérisé en ce que** la saillie est formée à la jonction entre la ventouse (4) et le support (5), et/ou par une nervure (16) issue dudit support.

14. Dispositif de jeu aquatique selon l'une quelconque des revendications 1 à 13, **caractérisé en ce que** le support (5) présente une plaque (5a) sous laquelle est formée au moins une ventouse (4).

15. Dispositif de jeu aquatique selon l'une quelconque des revendications 1 à 14, **caractérisé en ce que** le support (5) est réalisé d'une seule pièce avec la ventouse (4).

16. Dispositif de jeu aquatique selon l'une quelconque des revendications 1 à 15, **caractérisé en ce que** plusieurs ventouses (4) sont portées par le support (5).

17. Dispositif de jeu aquatique selon l'une quelconque des revendications 1 à 16, **caractérisé en ce que** plusieurs supports (5) sont fixés au socle (3).

## Patentansprüche

1. Wasserspielvorrichtung, mindestens ein Organ (1) umfassend, das einen oberen Griff (2) aufweist, der zu dessen Ergreifen von Hand bestimmt ist, und einen Sockel (3), auf dem sich der Griff erstreckt, wobei der Sockel mit mindestens einem Saugnapf (4) ausgestattet ist, der zum Anbringen des Organs an einer eingetauchten Wand des Beckens eines Pools bestimmt ist, wobei die Vorrichtung **dadurch gekennzeichnet ist, dass** das Organ (1) durch Zusammensetzen von zwei Schalen (1a, 1b) gebildet wird, von denen mindestens eine mindestens einen Abschnitt (6) eines Sockels (3) aufweist, wobei die Schalen angeordnet sind, damit die Befestigung am Sockel (3) mindestens einer Halterung (5), die mindestens einen Saugnapf (4) trägt, beim Zusammensetzen gewährleistet ist.

2. Wasserspielvorrichtung nach Anspruch 1, **dadurch gekennzeichnet, dass** die beiden Schalen (1a, 1b) jeweils einen Abschnitt (6) eines Sockels (3) aufweisen.

3. Wasserspielvorrichtung nach Anspruch 1 oder 2, **dadurch gekennzeichnet, dass** die beiden Schalen (1a, 1b) jeweils einen Abschnitt (7) eines Griffs (2) aufweisen.

4. Wasserspielvorrichtung nach Anspruch 3, **dadurch gekennzeichnet, dass** die Abschnitte (7) eines Griffs (2) jeweils Einsteck- und Aufnahmemittel zum mechanischen Zusammensetzen umfassen.

5. Wasserspielvorrichtung nach einem der Ansprüche 3 oder 4, **dadurch gekennzeichnet, dass** jeder der Abschnitte (7) eines Griffs (2) eine Bogengeometrie aufweist, die eine äußere Seitenfläche (8) zum Ergreifen und eine innere Seitenfläche (9) besitzt, die angeordnet ist, um fugendicht mit der inneren Seitenfläche (9) des anderen Abschnitts (7) eines Griffs (2) zusammengesetzt zu werden.

6. Wasserspielvorrichtung nach einem der Ansprüche 2 bis 5, **dadurch gekennzeichnet, dass** die Abschnitte (6) eines Sockels (3) jeweils Einsteck- und Aufnahmemittel zum mechanischen Zusammensetzen umfassen.

7. Wasserspielvorrichtung nach einem der Ansprüche 2 bis 6, **dadurch gekennzeichnet, dass** jeder der Abschnitte (6) eines Sockels (3) eine untere Struktur (11) aufweist, die angeordnet ist, um durch Zusammensetzen mit der unteren Struktur (11) des anderen Abschnitts (6) eines Sockels (3) eine Basiswand des Sockels (3) zu bilden.

8. Wasserspielvorrichtung nach Anspruch 7, **dadurch gekennzeichnet, dass** die unteren Strukturen (11) eine ergänzende Geometrie aufweisen, die deren Einrasten ineinander ermöglicht.

9. Wasserspielvorrichtung nach einem der Ansprüche 7 oder 8, **dadurch gekennzeichnet, dass** die Halterung (5) durch geometrisches Zusammenwirken der unteren Strukturen (11) der Abschnitte (6) eines Sockels (3) am Sockel (3) befestigt ist.

10. Wasserspielvorrichtung nach einem der Ansprüche 7 bis 9, **dadurch gekennzeichnet, dass** die untere Struktur (11) eines Abschnitts (6) eines Sockels (3) eine Lasche (12) aufweist, wobei die untere Struktur (11) des anderen Abschnitts (6) eines Sockels (3) eine Aufnahme (13) aufweist, in der die zusammengesetzte Lasche angeordnet ist.

11. Wasserspielvorrichtung nach einem der Ansprüche 7 bis 10, **dadurch gekennzeichnet, dass** die unteren Strukturen (11) der Abschnitte (6) eines Sockels (3) Mittel zum Verriegeln ihrer Zusammensetzung umfassen.

12. Wasserspielvorrichtung nach einem der Ansprüche 1 bis 11, **dadurch gekennzeichnet, dass** mindestens ein Abschnitt (6) eines Sockels (3) mindestens eine Ausnehmung (15, 17) aufweist, die durch Zusammensetzen der Schalen (1a, 1b) einen Abdruck bildet, in dem ein Vorsprung der Halterung (5) durch den Sockel (3) gehalten wird.

13. Wasserspielvorrichtung nach Anspruch 12, **dadurch gekennzeichnet, dass** der Vorsprung an der Verbindungsstelle zwischen dem Saugnapf (4) und der Haltung (5), und/ oder durch eine aus der Halterung stammende Rippe (16) gebildet wird.

14. Wasserspielvorrichtung nach einem der Ansprüche 1 bis 13, **dadurch gekennzeichnet, dass** die Halterung (5) eine Platte (5a) aufweist, unter der mindestens ein Saugnapf (4) gebildet wird.

15. Wasserspielvorrichtung nach einem der Ansprüche 1 bis 14, **dadurch gekennzeichnet, dass** die Halterung (5) aus einem einzigen Stück mit dem Saugnapf (4) realisiert ist.

16. Wasserspielvorrichtung nach einem der Ansprüche 1 bis 15, **dadurch gekennzeichnet, dass** mehrere Saugnäpfe (4) von der Halterung (5) getragen werden.

17. Wasserspielvorrichtung nach einem der Ansprüche 1 bis 16, **dadurch gekennzeichnet, dass** mehrere Halterungen (5) an dem Sockel (3) befestigt sind.

## Claims

1. Water game device comprising at least one member (1) having a top handle (2) intended for manual gripping thereof and a base (3) on which said handle extends, said base being equipped with at least one sucker (4) intended for attaching said member to an immersed wall of a swimming pool, said device being **characterised in that** the member (1) is formed by assembling two shells (1a, 1b), at least one of which has at least one portion (6) of the base (3), said shells being arranged so that the fixing to the base (3) of at least one support (5) carrying at least one sucker (4) is ensured during assembly.

2. Water game device according to claim 1, **characterised in that** the two shells (1a, 1b) each have a portion (6) of the base (3).

3. Water game device according to claim 1 or claim 2, **characterised in that** the two shells (1a, 1b) each have a portion (7) of the handle (2).

4. Water game device according to claim 3, **characterised in that** the portions (7) of the handle (2) comprise respectively male and female mechanical assembly means.

5. Water game device according to either claim 3 or claim 4, **characterised in that** each of the portions (7) of the handle (2) has an arch shape having an external lateral gripping surface (8) and an internal lateral surface (9) that is arranged so as to be assembled contiguously against the internal lateral surface (9) of the other portion (7) of the handle (2).

6. Water game device according to any of claims 2 to 5, **characterised in that** the portions (6) of the base (3) comprise respectively male and female mechanical assembly means.

7. Water game device according to any of claims 2 to 6, **characterised in that** each of the portions (6) of the base (3) has a bottom structure (11) that is arranged to form, by assembly with the bottom structure (11) of the other portion (6) of the base (3), a bottom wall of the base (3) .

8. Water game device according to claim 7, **characterised in that** the bottom structures (11) have a complementary shape enabling them to be fitted one in the other.

9. Water game device according to either claim 7 or claim 8, **characterised in that** the support (5) is fixed to the base (3) by geometric cooperation of the bottom structures (11) of the portions (6) of the base (3).

10. Water game device according to any of claims 7 to 9, **characterised in that** the bottom structure (11) of a portion (6) of the base (3) has a tongue (12), the bottom structure (11) of the other portion (6) of the base (3) having a housing (13) in which said assembled tongue is disposed.

11. Water game device according to any of claims 7 to 10, **characterised in that** the bottom structures (11) of the portions (6) of the base (3) comprise means for locking the assembly thereof.

12. Water game device according to any of claims 1 to 11, **characterised in that** at least one portion (6) of the base (3) has at least one recess (15, 17) which, by assembly of the shells (1a, 1b), forms a cavity in which a projection of the support (5) is held by the base (3).

13. Water game device according to claim 12, **characterised in that** the projection is formed at the junction between the sucker (4) and the support (5), and/or by a rib (16) issuing from said support.

14. Water game device according to any of claims 1 to 13, **characterised in that** the support (5) has a plate (5a) under which at least one sucker (4) is formed.

15. Water game device according to any of claims 1 to 14, **characterised in that** the support (5) is produced in a single piece with the sucker (4).

16. Water game device according to any of claims 1 to 15, **characterised in that** a plurality of suckers (4) are carried by the support (5).

17. Water game device according to any of claims 1 to 16, **characterised in that** a plurality of supports (5) are fixed to the base (3).
